# FASCICULE DE BREVET EUROPEEN

(11) **EP 0 423 664 B1**
(45) Date de publication et mention de la délivrance du brevet: **06.04.1994**
(21) Numéro de dépôt: 90119678.2
(22) Date de dépôt: 15.10.1990
(51) Int. Cl.: B65H 1/02, B65H 1/14, B07C 1/00

(54) **Magasin de stockage et d'alimentation d'articles plats à dépiler**
Magazin zum Lagern und Zuführen von flachen abzustapelnden Gegenständen
Magazine for storing and feeding of flat stackable articles

(30) Priorité: 18.10.1989 FR 8913605
(43) Date de publication de la demande: 24.04.1991
(73) Titulaire: COMPAGNIE GENERALE D'AUTOMATISME CGA-HBS, F-75008 Paris (FR)
(72) Inventeur: Constant, Bernard, F-26760 Beaumont Les Valence (FR); Del Fabro, Gilbert, F-26600 Tain l'Hermitage (FR)
(74) Mandataire: Weinmiller, Jürgen

(56) Documents cités:
- EP-A- 0 211 307
- DE-B- 1 127 375
- DE-B- 1 134 030
- DE-B- 1 254 086
- FR-A- 2 219 665
- GB-A- 1 195 550
- US-A- 2 992 820
- US-A- 3 966 193

## Description

La présente invention concerne, dans les installations de traitement d'articles plats se présentant séparés les uns des autres, les systèmes dits magasins assurant l'alimentation des organes de séparation unitaire ou dépileurs.

Les articles plats sont en particulier des plis postaux, tels que notamment des lettres de différents formats possibles, des cartes réponses, des revues.

De manière connue, les dispositifs de dépilage de tels articles comportent essentiellement un magasin de stockage des articles en pile et une tête de dépilage montée en bout du magasin. Le magasin comporte des moyens de retenue des articles empilés et des moyens d'avance des articles vers la tête, pour l'alimentation de cette dernière en articles qu'elle prélève un à un de la pile. La tête de dépilage peut être par exemple une ventouse présentant un mouvement de basculement, pour venir en contact avec le premier article de la pile et le saisir, et un mouvement alternatif de translation pour entraîner l'article saisi hors du magasin et alors le relâcher, puis revenir devant la pile. Pendant ce mouvement de translation de la dite tête de dépilage, la pile d'articles dans le magasin avance pour le positionnement du nouvel article terminal à prélever à la place du précédent.

La tête de dépilage est adaptée aux caractéristiques des articles qui lui sont présentés, pour leur prélèvement unitaire, sans dégradation. Son positionnement devant la pile et/ou son mouvement de basculement peuvent être pilotés à partir d'une détection de format et/ou de présentation de chaque article terminal à prélever.

Pour le stockage des articles et l'alimentation de la tête de dépilage, les magasins sont à une ou plusieurs palettes assurant la retenue des articles et leur avance au fur à mesure du dépilage.

Les magasins à palette unique sont utilisés pour des articles très homogènes et peu épais, telles que des lettres.

Ces magasins conviennent moins bien lorsque que les articles sont fortement hétérogènes, en particulier en dimensions, le chargement de tels articles imposant de limiter la longueur de la pile chargée. Quels que soient les articles, chaque rechargement du magasin à palette unique donne lieu à un arrêt temporaire du dépilage et en général de l'installation.

Pour améliorer l'autonomie des installations, dans le domaine du tri postal notamment, les magasins sont le plus souvent à palettes multiples (voir p. ex. DE-B-1254086). Les palettes fragmentent la pile d'articles stockés en piles élémentaires et permettent l'obtention d'une pile globale plus importante. Elles assurent l'avance simultanée le long du magasin des piles élémentaires qu'elles retiennent entre elles. Elles permettent, si souhaité, le chargement de nouvelles piles élémentaires dans les espaces vides entre palettes, en général dans la partie du magasin dite entrée et opposée à celle de dépilage, pour l'entretien de la pile globale avec le dépilage.

Dans ces magasins à palettes multiples, les palettes sont couplées à un même moyen d'entraînement pour avancer, en poussant les articles, le long du magasin. Elles sont escamotées à proximité de la tête de dépilage, pour s'effacer devant la tête et permettre une continuité de dépilage d'une pile élémentaire à la suivante. Ces palettes escamotées et donc rendues inactives sont recyclées hors du magasin sur l'entrée où elles sont à nouveau rendues actives.

Ces magasins utilisent un convoyeur sans fin, tel qu'une chaîne, pour l'avance des palettes le long du magasin et leur recyclage. Des mécanismes associés aux palettes et au convoyeur assurent la mise et le maintien des palettes en position active, le long du magasin, et leur escamotage devant la tête de dépilage.

Outre la complexité mécanique importante des magasins à palettes multiples, ces magasins sont conçus avec un nombre donné de palettes, qui sont réparties sur le circuit fermé défini par le convoyeur, en présentant un écartement fixe ou faiblement variable entre elles. Le chargement d'une pile élémentaire convenable d'articles dans un espace vide entre palettes reste peu commode, particulièrement quand ces articles sont fortement hétérogènes.

La présente invention a pour but d'éviter ces inconvénients, en particulier lorsque les articles sont fortement hétérogènes.
Elle a pour objet un magasin de stockage et d'alimentation d'articles plats à dépiler comportant:
- und première platine de fond sur laquelle les articles reposent sur chant, et une rive latérale arrière, définissant une première zone de chargement et d'avance des articles jusqu'à une tête de dépilage,
- des palettes présentant une plaque d'appui sensiblement verticale de retenue des articles sur ladite première platine,
- des moyens d'entraînement montés le long de ladite première platine,
- des moyens de couplage des palettes auxdits moyens d'entraînement,
- des moyens de maintien et de guidage des palettes le long de ladite première platine,
- et des moyens d'escamotage desdites palettes successives détectées devant la tête de dépilage,
caractérisé en ce que lesdites palettes sont amovibles sur ladite première platine et comportent, en outre, un doigt plat sensiblement horizontal et lié à ladite plaque d'appui, s'étendant écarté d'elle le long du bord inférieur de ladite plaque d'appui, venant s'insérer sous ladite première platine au montage de chaque palette sur ladite première platine, en définissant lesdits moyens de maintien et de guidage le long de ladite première platine, et équipé à sa partie terminale desdits moyens de couplage venant en prise avec lesdits moyens d'entraînement, quand la palette est en place sur ladite première platine.

Selon une autre caractéristique, ledit doigt de chaque palette assure avec la première platine et une deuxième platine parallèle, entre lesquelles il s'insère, le guidage et le maintien de la palette concernée, et présente des griffes terminales s'insérant entre les filets d'une vis assurant l'entraînement des palettes le long de la première zone.

Selon une autre caractéristique, le magasin comporte, en outre, une deuxième zone dite zone de stockage desdites palettes, formée sur le bord latéral avant de la partie terminale de dépilage de ladite première zone et équipée de moyens d'évacuation desdites palettes de ladite première zone

Selon une autre caractéristique, ladite deuxième zone comporte des moyens de transfert des palettes évacuées de la première zone, depuis la trajectoire d'évacuation jusqu'à un stock de palettes qui y est constitué et d'où elles sont à volonté prélevées individuellement à la main, pour leur montage sur la première zone.

Les caractéristiques et avantages de la présente invention ressortiront de la description donnée ci-après d'un exemple de réalisation illustré dans les dessins annexés. Dans ces dessins:
- la figure 1 est une vue schématique en perspective d'un magasin de stockage et d'alimentation d'articles plats à dépiler, selon la présente invention,
- la figure 2 est une vue schématique du magasin selon la figure 1, depuis la face de dépilage,
- la figure 3 représente une vue de dessus de la partie terminale du magasin, la figure 2 correspondant à une coupe selon la ligne II-II de cette figure 3,
- la figure 4 est une vue de côté d'une palette en fin de course d'avance sur le magasin, correspondant à la vue selon la ligne IV-IV de la figure 3,
- la figure 5 est une vue en coupe d'une palette sur le magasin, faite selon la ligne V-V de la figure 2,
- la figure 6 est une vue en élévation de l'une des zones du magasin selon la figure 1.

La figure 1 montre l'agencement général du magasin de stockage et d'alimentation d'articles plats, selon la présente invention. Ce magasin comporte essentiellement deux zones, l'une 1 dite zone de chargement et d'avance des articles à dépiler et l'autre 2 dite zone de stockage de palettes, et est à jeu de palettes telles que 3 qui lui est affecté. Ces palettes 3 sont montrées, pour une partie du jeu, utilisées sur la zone 1, où elles assurent la retenue de piles 4 d'articles et l'avance de ces piles vers une tête de dépilage 5. Les palettes sont pour l'autre partie du jeu dans la zone de stockage 2 où elles sont en attente d'utilisation.

La zone 1 de chargement et d'avance des articles constitue le magasin d'articles proprement dit. La tête de dépilage 5, est montée en bout de la zone 1 où elle définit la face de dépilage du magasin. Elle assure le prélèvement unitaire d'articles de la pile terminale qui lui est présentée par la zone 1 et assure le transfert de chaque article prélevé à un ensemble d'extraction 6.

La tête de dépilage 5 est par exemple constituée par une ventouse ; l'ensemble d'extraction 6 est par exemple constitué par une paire de patins 7 montés en pince sur un chariot 8 et par un convoyeur associé 9. L'ensemble d'extraction 6 est monté sur le côté arrière de la zone 1, pour recevoir les articles successifs prélevés par la tête 5. Cet ensemble d'extraction 6 et la tête de dépilage 5 sont en tant que tels connus. N'appartenant pas à la présente invention, ils ont simplement été schématisés sans leurs commandes respectives et ne sont pas décrits plus en détail.

La zone 1 est définie par une platine supérieure 10 ou fond, sur lequel les articles reposent sur chant, et une rive latérale arrière 11. La platine supérieure 10 est de préférence inclinée légèrement sur l'horizontale, de son bord latéral avant vers la rive arrière, d'une dizaine de degrés environ. L'angle a indiqué dans la figure 1, traduit cette inclinaison.

Cette même zone 1 comporte également une platine inférieure 12 parallèle à la platine supérieure 10 et s'étendant écartée d'elle, sous son bord latéral avant. Elle comporte en outre une vis motrice 13 également montée sous la platine supérieure 10 et assurant l'entraînement des palettes utilisées sur la zone 1, pour l'avance des piles d'articles vers la tête de dépilage 5. Elle est, en outre, équipée d'un convoyeur terminal 14 monté à travers la platine supérieure 10, en affleurant sa face supérieure. Ce convoyeur est à proximité de la rive latérale 11, et sur la seule partie terminale de la zone 1, devant la tête de dépilage 5.

La zone 2 de stockage des palettes est également équipée pour assurer l'évacuation des palettes successives de la zone 1.

Cette zone 2 est formée sur le bord latéral avant de la partie terminale de la zone 1.

Elle s'étend à l'opposé de l'ensemble d'extraction 6.

La zone 2 est définie sur un support 20, prolongeant latéralement la partie sensiblement terminale de la platine inférieure 12. Ce support 20 est de préférence directement issu avec la platine 12 d'une même pièce.

Pour l'évacuation de chaque palette arrivée en fin de course sur la zone 1, la zone 2 est équipée d'un convoyeur 21, transversal à la zone 1, qui est monté sous le bord avant du support 20 et affleure sur sa face supérieure. Un guide court 22 et un autre guide long 23 sur le support 20 sont parallèles à son bord avant et de part et d'autre du convoyeur 21. Ils reçoivent entre eux chaque palette évacuée de la zone 1 pour son stockage.

Un vérin 24 assure le transfert de chaque palette évacuée par le convoyeur 21 contre le stock de palettes sur cette zone. Il est monté en regard de la fin de course d'évacuation définie sur le convoyeur 21 lorsque la palette évacuée est dégagée de la zone 1. Il pousse la palette concernée transversalement au convoyeur 21 et assure l'empilage des palettes libres les unes contre les autres. Le stock de palettes libres est désigné par la référence 25. Une équerre 25A de faible hauteur retient le stock 25 des palettes. Les palettes 3 de ce stock se trouvent ainsi mises à la disposition de l'opérateur, pour leur utilisation, ou mise en service, sur la zone 1, au fur et à mesure des besoins d'approvisionnement de cette zone 1 en articles. Ce stock de palettes est réalisé à portée de l'opérateur, il rend aisé le prélèvement d'une palette à mettre en service.

Un détecteur 26 de fin de course d'avance des palettes sur la zone 1 commande l'entraînement du convoyeur 21, pour l'évacuation de la palette concernée. Ce détecteur 26 est monté en bout du guide 23, du côté de la zone 1, et est par exemple un détecteur de pression sensible à l'arrivée de chaque palette en appui contre lui. Un autre détecteur 27, analogue au précédent, assure la détection de la fin de course d'évacuation des palettes le long du bord avant du support 20. Il commande le vérin 24. Ce deuxième détecteur est à une distance de la zone 1 au moins égale à la longueur des palettes.

Ce magasin de stockage et d'alimentation d'articles à dépiler est formé sur un châssis 40. Ce châssis reçoit un habillage convenable ainsi que la zone 2 de stockage de palettes non utilisées, dont la seule face latérale avant reste ouverte pour le prélèvement de palettes du stock 25.

Dans le magasin, un plateau de service 41 est avantageusement prévu au bout arrière de la zone 1, à l'opposé de la tête de dépilage 5. Il reçoit un stock initial d'articles, non représenté, dans lequel sont prélevées successivement les piles d'articles chargées sur la zone 1.

Le chargement d'une pile d'articles sur la zone 1 est réalisé par l'opérateur et se fait juste derrière les piles 4 déjà constituées, sans nécessiter l'arrêt du dépilage en cours si tel est le cas. La pile à charger peut être prélevée d'un seul coup à deux mains par l'opérateur ou par petits paquets qui sont alors empilés les uns contre les autres derrière la dernière palette de la zone 1. La pile prélevée ou les paquets successifs prélevés sont avantageusement taqués sur la partie libre de la platine supérieure 10, avant d'être mis en place derrière cette dernière palette. La pile prélevée ou constituée est alors maintenue par une nouvelle palette terminale, prélevée de la zone 2 et montée sur la zone 1 qui la retient. Le bord arrière de la pile d'articles chargée sur la zone 1 est mis en appui contre la rive latérale arrière 11 par l'opérateur, avant et/ou après la retenue de la pile par sa palette arrière. L'inclinaison de l'angle a de la platine 10 facilite et complète la mise en appui des piles d'articles contre cette rive 11 assurant leur taquage. Les piles d'articles glissent le long de cette rive 11.

Ce chargement de la zone 1 se fait donc au fur à mesure du dépilage. Il est assuré avec des piles successives pouvant présenter, lors du traitement d'un même stock initial et d'un traitement d'un premier stock initial d'articles à un autre, des longueurs différentes les unes des autres. Ces longueurs des piles sont adaptées à la nature des articles qu'elles contiennent.

Les palettes 3 sont toutes identiques. Chacune d'elles comporte essentiellement deux parties, l'une supérieure 30 et l'autre inférieure 31. La partie supérieure 30 est constituée par une plaque d'appui et est ainsi désignée ci-après; elle assure le maintien et l'avance de la pile d'articles le long de la zone 1. La partie inférieure 31 est constituée par un doigt plat et est ainsi désignée ci-après; ce doigt assure le maintien, le guidage et l'entraînement de la palette en particulier sur la zone 1 mais également sur la zone 2.

Le doigt 31 est maintenu sur une patte de fixation 32, appartenant à la plaque d'appui 30. Il s'étend sous la plaque d'appui, en étant distante d'elle.

La description des palettes 3, de la zone 1 de chargement et d'avance des articles et de la zone 2 de stockage des palettes est complétée en regard des figures suivantes.

L'une ou l'autre des palettes 3 est décrite en se reportant aux figures 2, 4, et 5, en particulier.

La plaque d'appui 30 est sensiblement verticale et a été représentée avec la forme d'un trapèze rectangle; ses bords supérieur et inférieur sont sensiblement horizontaux; le bord inférieur est légèrement plus long que le supérieur, mais il reste légèrement inférieur à la largeur de la zone 1. Le bord vertical de la plaque d'appui est le bord arrière de la palette, le bord oblique de la plaque d'appui est le bord avant de la palette. Les bords de la plaque d'appui 30 n'ont pas été référencés.

La patte de fixation 32 prolonge verticalement le bord avant de la plaque d'appui, au-dessous de son bord inférieur horizontal.

Avantageusement, une pliure 33 sensiblement entre la patte 32 et la plaque d'appui 30 donne une légère inclinaison, vers l'arrière sur la verticale, à la plaque d'appui 30. Cette inclinaison est indiquée par l'angle b sur la figure 4 notamment, elle est d'une dizaine de degrés environ. Elle permet une inclinaison au moins égale des articles de la pile retenue entre la palette considérée et la précédente.

La palette 3 présente dans la plaque d'appui, une longue fenêtre horizontale 35, ouverte sur le bord arrière.

Cette fenêtre est au niveau de la tête de dépilage, quand la palette est sur la zone 1. Elle permet le prélèvement unitaire d'un petit nombre d'articles de début d'une pile par la tête de dépilage à travers elle, avant l'évacuation de cette palette. La plaque d'appui peut également présenter une ou des autres fenêtres analogues à la fenêtre 35 lorsque la face de dépilage en bout de la zone 1 est matérialisée par la tête de dépilage et d'autres éléments, formant une rive de dépilage.
La plaque d'appui comporte en outre une autre fenêtre 36 parallèle à son bord avant et proche de ce bord. Cette fenêtre 36 facilite la prise à la main de la palette.

Le doigt plat 31 de la palette est sensiblement horizontal sous la plaque d'appui 30 de direction générale verticale, à l'inclinaison b près. La patte de fixation 32 est centrée sur le doigt à son extrémité avant (figure 5). Ce doigt est de longueur moindre que celui du bord inférieur de la plaque d'appui. Son épaisseur est égale à l'écartement entre la platine supérieure 10 et la platine inférieure 12 de la zone 1, ainsi que visible nettement dans la figure 2. En appui par sa face supérieure sous la platine supérieure 10 et par sa face inférieure sur la platine inférieure 12, il assure le maintien de la palette sur les surfaces concernées de ces deux platines 10 et 12 qui lui servent de guides.

Le doigt 31 est échancré à son extrémité arrière opposée à celle avant recevant la patte 32. La figure 5 montre que cette extrémité arrrière du doigt présente une fente sensiblement centrale inclinée par rapport à l'axe médian du doigt et deux décrochements latéraux parallèles à la fente précitée.

Cette fente et les deux décrochements n'ont pas été référencés; ils définissent deux griffes 37, d'inclinaison c et de largeur p, qui sont de part et d'autre de la fente. Cette inclinaison c et la largeur p de ces deux griffes 37 correspondent à l'inclinaison c et sensiblement au pas également noté p des filets 13A de la vis d'entraînement 13 montée sous la platine 10 de la zone 1 du magasin. Lorsque la palette est montée sur la zone 1 du magasin, les griffes terminales 37 de son doigt s'insèrent entre les filets consécutifs de la vis 13. Elles contribuent au maintien de la palette sur la zone 1 et assurent la motorisation de cette palette le long de la zone 1, réalisée par cette vis.

Le doigt 31 comporte en outre une échancrure 38, transversale à sa direction générale, sous son extrémité avant. Cette échancrure 38 est utilisée pour l'évacuation de la palette de la zone 1, quand la palette est détectée en fin de course sur cette zone.

On note en outre que l'inclinaison a donnée à la platine 12, comme à la platine 10, pour laquelle leur bord latéral avant est plus haut que leur bord latéral arrière, favorise la retenue de chaque palette sur la zone 1.

La palette 3 peut être monobloc, la patte de fixation formant dans ce cas la partie de liaison entre la plaque d'appui et le doigt.

La zone 1 de chargement et d'avance des articles est précisée en se référant à la figure 6 qui la représent vue selon sa longueur, ou à la figure 4 ainsi qu'à la partie de droite des figures 2 et 3, qui représentent sa partie terminale d'où sont dépilés les articles.

La platine inférieure 12 ne s'étend que sous une partie de la largeur de la platine supérieure 10; cette dernière présente une surépaisseur 10A, ou une contre platine, sous son bord longitudinal avant en regard de la platine inférieure 12.

La vis d'entraînement 13 s'étend sur la longueur de la zone 1, sous la platine supérieure 10 et juste derrière la platine inférieure 12. Elle est entraînée par un ensemble mono-réducteur à embrayage-frein 44 qui permet de réduire les temps de réponse, en particulier d'arrêt de la vis. Cet ensemble 44 est couplé à l'axe de la vis 13 par des courroies de transmission 45 ; il est monté sous l'entrée de la zone 1, à l'opposé de son extrémité de dépilage. Un palier 46 maintient l'axe de la vis.

Les filets 13A de cette vis 13 sont très saillants sur le corps de la vis, pour une bonne prise des griffes des doigts des palettes dans les creux qu'ils présentent entre eux. Ils viennent à faible distance de la surface inférieure de la platine supérieure 10, pour éviter tout retrait éventuel de ces griffes par l'espace entre le haut des filets et cette platine 10.

Dans la partie terminale de dépilage de la zone 1, le convoyeur 14 est constitué par deux courroies. Ces courroies sont montées à l'arrière de la platine inférieure 12 et de la vis 13. Elles sont tendues entre un même rouleau terminal 14 A et un même rouleau moteur 14 B couplé à un moteur 47. Ce convoyeur 14 ne concerne que la seule partie terminale de la zone 1. Il donne aux articles une vitesse d'avance légèrement supérieure à celle que leur donne la vis 13, par l'intermédiaire des palettes 3.

Avantageusement deux détecteurs 16 et 17 sont montés sur la rive latérale 11, sensiblement en bout de cette rive et dans le plan de dépilage. Ils ont sensiblement la même inclinaison que celle de la plaque d'appui 30 des palettes par rapport à la verticale. Ces deux détecteurs sont affectés à la régulation de l'avance des articles terminaux à dépiler, pour leur présentation optimale devant la tête, pied légèrement à l'avant. Ils commandent l'entraînement de la vis 13 et du convoyeur 14, en l'absence d'articles devant eux. L'occultation du détecteur supérieur 16 commande l'arrêt de l'ensemble 44 de motorisation de la vis, celle du détecteur inférieur 17 commande l'arrêt du moteur 47 du convoyeur 14.

En outre, la figure 3 montre que le guide long 23 utilisé lors de l'évacuation de la palette arrivant en fin de course d'avance sur la zone 1, sert aussi de butée pour le doigt 31 de cette palette en fin de course d'avance ; il assure ainsi le maintien de la palette dans cette position de fin de course d'avance, tant qu'elle n'est pas évacuée de la zone 1.

La description de la zone 2 est complétée en regard des figures 2 et 3. Le convoyeur 21 est également constitué par une courroie sans fin tendue entre une poulie motrice 21A et une poulie de renvoi 21B. La poulie 21B est sensiblement sous l'échancrure 38 du doigt 31 de la palette, en position de fin de course d'avance sur la zone 1. L'autre poulie 21A correspond sensiblement à la fin de course d'évacuation de la palette.

Deux fenêtres 20 A et 20 B dans le support 20, au droit de ces poulies, et une rainure 20C dans la face supérieure du support, entre les guides 22 et 23 et d'une fenêtre à l'autre, permettent le montage convenable de la courroie 21.

Cette courroie 21 comporte un taquet saillant 21C sur sa face extérieure. Le taquet vient en prise dans l'échancrure 38 du doigt pour la désolidarisation de la palette de la vis 13 et pour son évacuation. La commande de la courroie 21 est assurée à partir du détecteur 26 pour son entraînement et à partir du détecteur 27 pour son arrêt.

Ce deuxième détecteur 27 est par exemple monté sur l'équerre 25A en bout du convoyeur 21, comme représenté dans la figure 3.

Ce même détecteur 27 commande le vérin 24 qui pousse la palette, venant d'être arrêtée en fin de course d'évacuation, contre le stock 25 de palettes déjà en attente.

Une plaque 29, rapportée sur le support 20, assure le guidage et le maintien des palettes transférées contre le stock 25. Elle forme une équerre qui s'étend distante du support, au-dessus de lui, pour recevoir entre elle et le support les doigts des palettes. Elle a son bord rabattu pour sa fixation au support, ce bord étant en bout du doigt.

On note, en regard des figures 2 et 3, que le guide court 23 de guidage de palette en cours l'évacuation ne gêne en rien le transfert de la palette concernée contre le stock, le bord inférieur de la plaque d'appui de cette palette lui échappant.

Le prélèvement d'une palette du stock se fait par simple soulèvement de celle-ci par dessus l'équerre 25A, prévue de faible hauteur, ou par dégagement direct de la palette la plus proche de l'opérateur par le bord latéral arrière du support 20, opposé au convoyeur 21.

Ce magasin selon la présente invention, à palettes amovibles et montées à volonté sur sa zone 1 pour le maintien et l'avance d'articles, convient particulièrement bien pour des installations de tri d'articles postaux très disparâtres, pouvant en particulier être de grands formats et plus ou moins lourds. Il permet une grande autonomie de fonctionnement de l'installation qu'il équipe, ceci bien que la manipulation de tels articles et leurs caractéristiques imposent de limiter en conséquence la longueur des piles chargées.

## Revendications

1. Magasin de stockage et d'alimentation d'articles plats à dépiler comportant:
- une première platine (1) de fond sur laquelle les articles reposent sur chant, et une rive latérale arrière (11), définissant une première zone de chargement et d'avance des articles jusqu'à une tête de dépilage (5),
- des palettes (3) présentant une plaque d'appui (30) sensiblement verticale de retenue des articles sur ladite première platine,
- des moyens d'entraînement montés le long de ladite première platine,
- des moyens de couplage des palettes auxdits moyens d'entraînement,
- des moyens de maintien et de guidage des palettes le long de ladite première platine,
- et des moyens d'escamotage desdites palettes successives détectées devant la tête de dépilage,
caractérisé en ce que lesdites palettes (3) sont amovibles sur ladite première platine (1) et comportent, en outre, un doigt plat (31) sensiblement horizontal et lié à ladite plaque d'appui (30), s'étendant écarté d'elle le long du bord inférieur de ladite plaque d'appui, venant s'insérer sous ladite première platine (10) au montage de chaque palette sur ladite première platine, en définissant lesdits moyens de maintien et de guidage le long de ladite première platine, et équipé à sa partie terminale desdits moyens de couplage (37) venant en prise avec lesdits moyens d'entraînement (13), quand la palette est en place sur ladite première platine.

2. Magasin selon la revendication 1, caractérisé en ce qu'il comporte, en outre une deuxième platine (12) dite inférieure montée sous la première dite supérieure (10), le long de son bord longitudinal avant dans le magasin et avec un écartement sensiblement égal à l'épaisseur dudit doigt (31) de chaque palette, lesdits platines supérieure et inférieure constituant par leurs faces en regard et le doigt de chaque palette, reçu entre elles, lesdits moyens de maintien et de guidage des palettes.

3. Magasin selon l'une des revendications 1 et 2, caractérisé en ce que lesdits moyens d'entraînement sont constitués par une vis (13) montée le long et au-dessous de ladite première platine (10), et en ce que lesdits moyens de couplage (37) du doigt et de la vis sont constitués par les filets (13A) de la vis et des griffes terminales, définies dans le doigt (31) de chaque palette, présentant une largeur et inclinaison sensiblement égales au pas (p) et à l'inclinaison (c) des filets (13A) de ladite vis (13) entre lesquels ils s'insèrent.

4. Magasin selon l'une des revendications 2 et 3, caractérisé en ce qu'il comporte, en outre, une deuxième zone (2) dite zone de stockage desdites palettes, formée sur le bord latéral avant de la partie terminale de dépilage de ladite première zone et équipée de moyens (21) d'évacuation desdites palettes de ladite première zone (1) à la zone de stockage (2).

5. Magasin selon la revendication 4, caractérisé en ce que ladite deuxième zone (2) comporte un support (20) prolongeant latéralement, sur le bord longitudinal avant du magasin, ladite première platine (10), dans ladite partie terminale de dépilage de la première zone, et sur lequel lesdits moyens (21) d'évacuation affleurent sur sa face supérieure, en étant sensiblement dans le prolongement de l'extrémité de dépilage de ladite première zone (1) et définissant la trajectoire d'évacuation des palettes, lesdits moyens d'entraînement (13) desdites palettes (3) définissant, eux-mêmes, la fin de course d'avance des palettes sensiblement à cette extrémité de dépilage de ladite première zone (1).

6. Magasin selon la revendication 5, caractérisé en ce qu'il comporte une paire de guides parallèles (22, 23) sur ledit support (20) écartés l'un de l'autre sensiblement de la largeur du doigt (31) des palettes (20) et recevant entre eux lesdits moyens d'évacuation (21) des palettes, avec lesquels ils définissent ladite trajectoire d'évacuation des palettes (3).

7. Magasin selon la revendication 6, caractérisé en ce que l'un desdits guides (23) constitue, en outre, une butée de fin de course d'avance des palettes sur ladite première zone (1).

8. Magasin selon l'une des revendications 5 à 7, caractérisé en ce qu'il comporte, en outre, un premier détecteur (26) de fin de course d'avance desdites palettes, commandant lesdits moyens d'évacuation (21).

9. Magasin selon la revendication 8, caractérisé en ce que lesdites palettes comportent, en outre, une échancrure (38) dans la face inférieure dudit doigt (31) et lesdits moyens (21) d'évacuation comportent un convoyeur sans fin à taquet saillant (21C) s'insérant dans ladite échancrure du doigt de la palette, lorsque cette palette est en fin de course d'avance sur ladite première zone.

10. Magasin selon l'une des revendications 5 à 7, caractérisé en ce qu'il comporte, en outre, un deuxième détecteur (27), monté sur ladite deuxième zone, en regard de ladite trajectoire d'évacuation, des palettes et à une distance de la première zone (1) au moins égale à la longueur des palettes selon cette trajectoire d'évacuation, commandant l'arrêt desdits moyens d'évacuation (21) et définissant avec eux la fin de course d'évacuation des palettes sur ladite deuxième zone.

11. Magasin selon la revendication 10, caractérisé en ce qu'il comporte en outre, sur ledit support (20) un stock (25) de palettes évacuées, formé transversalement à la trajectoire d'évacuation des palettes sur ladite deuxième zone (2), et des moyens de transfert (24), dans ledit stock (25), des paiettes évacuées, commandés par ledit deuxième détecteur (27), à chaque détection de palette en fin de course d'évacuation.

12. Magasin selon la revendication 11, caractérisé en ce qu'il comporte sur ledit support (20), au niveau du stock (25) de palettes, une plaque de guidage (29) profilée en équerre venant au-dessus du support auquel elle est fixée et recevant, entre elle et ledit support (20), le doigt (31) de chaque palette (3) transférée dans ledit stock (25).

13. Magasin selon la revendication 12, caractérisé en ce que lesdits moyens de transfert (24) sont constitués par un vérin .

14. Magasin selon l'une des revendications 4 à 13, caractérisé en ce que sur chaque palette, ladite plaque d'appui (30) présente une inclinaison (b) sur la verticale, d'une dizaine de degrés, pour une inclinaison au moins égale des articles, pied à l'avant, sur ladite première zone.

15. Magasin selon l'une des revendications 4 à 14, caractérisé en ce que chaque palette (3) comporte, en outre, dans sa plaque d'appui (30), une première fenêtre longitudinale (35), sensiblement horizontale et ouverte sur le bord arrière de la palette considérée montée sur ladite première zone, à travers laquelle s'insère en fin de course d'avance de la palette, la face de dépilage d'une tête de dépilage (5) montée, extérieurement à cette palette, en bout de ladite première zone.

16. Magasin selon l'une des revendications 4 à 15, caractérisé en ce que chaque palette (3) comporte, en outre, une deuxième fenêtre oblongue (36) dans sa plaque d'appui (30), s'étendant à proximité de son bord avant quand la palette concernée est considérée sur l'une quelconque desdites première et deuxième zones (1, 2), pour faciliter la préhension à la main de la palette.

17. Magasin selon l'une des revendications 5 à 16, caractérisé en ce que lesdites platines (10, 12) sont montées avec une inclinaison (a) sur l'horizontale d'une dizaine de degrés, avec leur bord longitudinal avant plus haut que leur bord longitudinal arrière.

18. Magasin selon l'une des revendications 5 à 17, caractérisé en ce qu'il comporte, en outre, un convoyeur d'avance (14) monté dans la partie terminale de dépilage de ladite première zone et affleurant sur la face supérieure de ladite première platine (10).

19. Magasin selon la revendication 18, caractérisé en ce que ledit convoyeur d'avance (14) donne une vitesse d'avance aux articles sensiblement supérieure à celle que leur donnent les palettes (3) sur ladite première zone (1), à partir desdits moyens d'entraînement (13).

20. Magasin selon la revendication 19, caractérisé en ce qu'il comporte, en outre, deux détecteurs supplémentaires (16, 17) de régulation de vitesse d'avance des articles, montés sensiblement dans la partie terminale de ladite première zone (1), avec une inclinaison sur la verticale, l'une d'eux étant affectée à la détection des bords supérieurs des articles et contrôlant un ensemble moto-réducteur à embrayage-frein (44) couplé aux moyens d'entraînement (13) des palettes, l'autre étant affectée à la détection des pieds des articles et contrôlant un moteur (47) couplé audit convoyeur d'avance (14).

## Claims

1. A magazine for storing and feeding flat articles to be unstacked, the magazine comprising:
a first base plate (1) on which the articles are stood edge-on, and a rear side wall (11), thereby defining a first zone in which articles are loaded and caused to advance up to an unstacking head (5);
slats (3) each having a substantially vertical thrust plate (30) for holding articles on said first base plate;
drive means mounted along said first base plate;
means for coupling the slats to said drive means;
means for holding and guiding the slats along said first base plate; and
means for retracting successive ones of said slats when detected at the unstacking head;
the magazine being characterized in that each of said slats (3) is removable from said first base plate (1), and further includes a substantially horizontal flat finger (31) connected to its said thrust plate (30) and extending at a distance therefrom adjacent to the bottom edge of said thrust plate, the finger being suitable for insertion beneath said first base plate (10) when the slat is mounted on said first base plate, thereby defining said means for holding and guiding the slat along said first base plate, the terminal portion of the finger being fitted with said coupling means (37) for engaging said drive means (13) when the slat is put into place on said first base plate.

2. A magazine according to claim 1, characterized in that it further includes a lower second base plate (12) mounted beneath the upper first base plate (10) along the longitudinal near margin of the magazine and at a distance therefrom substantially equal to the thickness of said finger (31) of each slat, the facing faces of said top and bottom base plates and the finger of each slat when received therebetween constituting said means for holding and guiding the slats.

3. A magazine according to claim 1 or 2, characterized in that said drive means are constituted by a screw (13) mounted along and beneath said first base plate (10), and in that said coupling means (37) for coupling the finger and the screw are constituted by threads (13A) of the screw and by terminal claws defined on the finger (31) of each slat, with the width and the inclination of the claws being substantially equal to the pitch (p) and the inclination (c) of the threads (13A) of said screw (13) between which they engage.

4. A magazine according to claim 2 or 3, characterized in that it further includes a slat storage second zone (2) formed on the near side edge of the unstacking terminal portion of said first zone and fitted with removal means (21) for removing said slats from said first zone (1) and into the storage zone (2).

5. A magazine according to claim 4, characterized in that said second zone (2) comprises a support (20) extending said first base plate (10) sideways from the near longitudinal edge of the magazine in said unstacking terminal portion of the first zone, with said removal means (21) being flush with its top face, and being substantially in line with the unstacking end of said first zone (1) and defining the slat removal path, said drive means (13) for said slats (3) themselves defining the end of the slat advanced stroke substantially at said unstacking end of said first end zone (1).

6. A magazine according to claim 5, characterized in that it includes a pair of parallel guides (22, 23) on said support (20) spaced apart from each other by a distance which is substantially equal to the width of a slat finger (31) and receiving between them said slat removal means (21), defining together therewith said slat removal path.

7. A magazine according to claim 6, characterized in that one of said guides (23) also constitutes an end of stroke abutment for the slats advancing over said first zone (1).

8. A magazine according to any one of claims 5 to 7, characterized in that it further includes a first end of slat advance stroke detector (26) controlling said removal means (21).

9. A magazine according to claim 8, characterized in that each of said slats further includes a notch (38) in the bottom face of said finger (31), and said removal means include an endless conveyor having a projecting peg (21) that engages in said notch in the slat finger when said slat is at the end of its advance stroke over said first zone.

10. A magazine according to any one of claims 5 to 7, characterized in that it further includes a second detector (27) mounted on said second zone facing said slat removal path and at a distance from the first zone (1) which is not less than the length of the slats in said removal path direction, said second detector serving to stop said removal means (21) and defining together therewith the end of slat removal stroke over said second zone.

11. A magazine according to claim 10, characterized in that it further includes a stock (25) of removed slats on said support (20), said stock being built up transversely to the slat removal path onto said second zone (2), and transfer means (24) for transferring slats that have been removed into said stock (25), the transfer means being controlled by said second detector (27) each time a slat is detected as being at the end of its removal stroke.

12. A magazine according to claim 11, characterized in that it includes a bracket-shaped guide plate (29) overlying said support (20) in said stock (25) of slats, said guide plate being fixed to said support and receiving the fingers (21) of the slats (3) as they are transferred into said stock (25) between itself and said support (20).

13. A magazine according to claim 12, characterized in that said transfer means (24) are constituted by an actuator.

14. A magazine according to any one of claims 4 to 13, characterized in that for each slat said thrust plate (30) slopes at an angle (b) to the vertical of about 10° so that the articles slope through at least the same angle bottom edge foremost, while in said first zone.

15. A magazine according to any one of claims 4 to 14, characterized in that each slat (3) further includes a first longitudinal window (35) through its thrust plate (30), said window being substantially horizontal and open to the far edge of the slat when mounted on said first zone, with the unstacking face of an unstacking head (5) passing through said window at the end of the slat advance stroke, said unstacking head being mounted at the end of said first zone externally to said slat.

16. A magazine according to any one of claims 4 to 15, characterized in that each slat (3) further includes an oblong second window (36) through its thrust plate (30) and extending close to its near edge when the plate in question is on said first zone or said second zone (1, 2), thereby facilitating grasping the slat in the hand.

17. A magazine according to any one of claims 5 to 16, characterized in that said base plates (10, 12) are mounted to slope relative to the horizontal through an angle (a) of about 10°, with their near longitudinal edges being higher than their far longitudinal edges.

18. A magazine according to any one of claims 5 to 17, characterized in that it further includes an advance conveyor (14) mounted in the unstacking terminal portion of said first zone and lying flush with the top face of said first base plate (10).

19. A magazine according to claim 18, characterized in that said advance conveyor (14) imparts a speed of advance to said articles which is faster than the speed imparted thereto by the slats (2) being driven over said first zone (1) by said drive means (13).

20. A magazine according to claim 19, characterized in that it further includes two additional detectors (16, 17) for controlling article advance speed, the additional detectors being mounted substantially in the terminal portion of said first zone (1) and defining an angle relative to the vertical, one of them being intended to detect the top edges of articles and controlling a motor gear box unit (44) including a clutch and brake and coupled to the slat drive means (13), while the other serves to detect the bottom edges of the articles and controls a motor (47) coupled to said advance conveyor (14).

## Patentansprüche

1. Magazin zur Lagerung und zur Zufuhr von flachen aus einem Stapel zu entnehmenden Gegenständen:
- mit einer ersten Bodenplatte (1), auf der die Gegenstände hochkant liegen, und mit einer hinteren seitlichen Fläche (11), die einen ersten Bereich des Ladens und des Vorschubs der Gegenstände bis zu einem Vereinzelerkopf (5) definieren,
- mit Paletten (3), die eine im wesentlichen senkrechte Stützplatte (30) für die Gegenstände auf der ersten Platte aufweisen,
- mit Antriebsmitteln, die entlang der ersten Platte angeordnet sind,
- mit Mitteln zur Kopplung der Paletten an die Antriebsmittel,
- mit Mitteln zum Festhalten und Führen der Paletten entlang der ersten Platte,
- und mit Mitteln zum Entfernen der aufeinanderfolgenden Paletten, die vor dem Vereinzelerkopf erfaßt werden,
dadurch gekennzeichnet, daß die Paletten (3) auf der ersten Platte (1) lösbar angeordnet sind und außerdem einen flachen, im wesentlichen waagrechten Finger (31) aufweisen, der mit der Stützplatte (30) verbunden ist und sich im Abstand zu ihr entlang der Unterkante der Stützplatte erstreckt, sowie sich unter die erste Platte (10) beim Einbau jeder Palette auf der ersten Platte einfügt und die Mittel zum Festhalten und Führen entlang dieser ersten Platte bildet, wobei der Finger in seinem Endbereich mit den Koppelmitteln (37) ausgestattet ist, die mit den Antriebsmitteln (13) in Eingriff gelangen, wenn die Palette auf der ersten Platte angeordnet wird.

2. Magazin nach Anspruch 1, dadurch gekennzeichnet, daß es weiter eine zweite untere Platte (12) aufweist, die sich unter der ersten Platte (10) entlang ihres vorderen Längsrands im Magazin erstreckt und einen Abstand zu ihr im wesentlichen gleich der Dicke des Fingers (31) jeder Palette aufweist, wobei die obere und die untere Platte durch ihre einander gegenüberliegenden Flächen und den Finger jeder Palette, den sie zwischen sich aufnehmen, die Halte- und Führungsmittel der Paletten bilden.

3. Magazin nach einem der Ansprüche 1 und 2, dadurch gekennzeichnet, daß die Antriebsmittel aus einer Schraube (13) bestehen, die entlang und unterhalb der ersten Platte (10) montiert ist, und daß die Koppelmittel (37) des Fingers und der Schraube aus den Windungen (13A) der Schraube und aus Endhaken bestehen, die im Finger (31) jeder Palette ausgebildet sind und eine Breite und eine Neigung im wesentlichen gleich dem Gewindegang (p) und der Neigung (c) der Windungen (13A) der Schraube sind, zwischen die sie sich einfügen.

4. Magazin nach einem der Ansprüche 2 und 3, dadurch gekennzeichnet, daß es außerdem einen zweiten Bereich, genannt Lagerbereich (2) für die Paletten, aufweist, der auf dem seitlichen vorderen Rand des Endbereichs des Vereinzelers des ersten Bereichs ausgebildet ist und mit Mitteln (21) zur Entfernung der Paletten aus dem ersten Bereich (1) zum Lagerbereich (2) ausgestattet ist.

5. Magazin nach Anspruch 4, dadurch gekennzeichnet, daß der zweite Bereich (2) einen Träger (20) aufweist, der seitlich auf dem vorderen seitlichen Rand des Magazins die erste Platte (10) im Vereinzelerteil des ersten Bereichs verlängert und auf dem die Entfernungsmittel (21) sich bis in die Höhe seiner Oberfläche erstrecken, indem er sich im wesentlichen in der Verlängerung des vereinzelerteils des ersten Bereichs (1) befindet und die Entfernungsstrecke der Paletten definiert, wobei die Antriebsmittel (13) für die Paletten (3) ihrerseits das Ende der Vorschub-Bewegung der Paletten im wesentlichen an diesem Vereinzelerteil des ersten Bereichs (1) definieren.

6. Magazin nach Anspruch 5, dadurch gekennzeichnet, daß es ein Paar von parallelen Führungen (22, 23) auf dem Träger (20) aufweist, die voneinander um im wesentlichen die Dicke des Fingers (31) der Paletten (20) entfernt sind und die zwischen sich die Mittel (21) zur Entfernung der Paletten aufnehmen, mit denen sie die Entfernungsstrecke der Paletten (3) definieren.

7. Magazin nach Anspruch 6, dadurch gekennzeichnet, daß eine der beiden Führungen (23) außerdem einen Vorschub-Endanschlag für die Paletten im ersten Bereich (1) darstellt.

8. Magazin nach einem der Ansprüche 5 bis 7, dadurch gekennzeichnet, daß es außerdem einen ersten Detektor (26) zur Erfassung des Endes der Vorschubstrecke der Paletten aufweist, der die Entfernungsmittel (21) steuert.

9. Magazin nach Anspruch 8, dadurch gekennzeichnet, daß die Paletten außerdem einen Ausschnitt (38) in der unteren Fläche des Fingers (31) aufweisen und die Entfernungsmittel (21) einen Endlosförderer mit vorspringendem Mitnehmer (21C) aufweisen, der sich in den Ausschnitt des Fingers der Palette einschiebt, wenn diese Palette sich am Ende der Vorschubstrecke in diesem ersten Bereich befindet.

10. Magazin nach einem der Ansprüche 5 bis 7, dadurch gekennzeichnet, daß es weiter einen zweiten Detektor (27) aufweist, der im zweiten Bereich vor der Entfernungsstrecke der Paletten und in einer Entfernung vom ersten Bereich (1) mindestens gleich der Länge der Paletten gemäß diesem Entfernungsweg montiert ist und das Halten dieser Entfernungsmittel (21) steuert und mit ihnen das Ende der Entfernungsstrecke der Paletten in diesem zweiten Bereich definiert.

11. Magazin nach Anspruch 10, dadurch gekennzeichnet, daß es weiter auf dem Träger (20) einen Vorrat (25) von entfernten Paletten, der quer zum Entfernungsweg der Paletten auf dem zweiten Bereich (2) ausgebildet ist, und Mittel (24) zum Transport von entfernten Paletten in diesem Vorrat (25) aufweist, wobei diese Mittel von dem zweiten Detektor (27) bei jedem Erfassen einer Palette am Ende der Entfernungsstrecke gesteuert werden.

12. Magazin nach Anspruch 11, dadurch gekennzeichnet, daß es auf dem Träger (20) in Höhe des Vorrats (25) von Paletten eine Führungsplatte (29) mit Winkelprofil aufweist, die über den Träger ragt, an dem sie befestigt ist, und die zwischen sich und dem Träger (20) den Finger (31) jeder Palette (3) aufnimmt, die in den Vorrat (25) befördert wird.

13. Magazin nach Anspruch 12, dadurch gekennzeichnet, daß die Transportmittel (24) aus einem Zylinder bestehen.

14. Magazin nach einem der Ansprüche 4 bis 13, dadurch gekennzeichnet, daß auf jeder Palette die Stützplatte (30) eine Neigung (b) zur Senkrechten um etwa zehn Grad aufweist, für eine mindestens gleiche Neigung der Gegenstände, die mit dem unteren Rand nach vorne in diesem ersten Bereich aufsitzen.

15. Magazin nach einem der Ansprüche 4 bis 14, dadurch gekennzeichnet, daß jede Palette (3) außerdem in ihrer Stützplatte (30) ein ersten Längsfenster (35) aufweist, das im wesentlichen waagrecht und zum hinteren Rand der im ersten Bereich montierten Palette offen ist, durch das sich am Ende der Vorschubstrecke der Palette die Abnehmerfläche eines Vereinzelerkopfs (5) einschiebt, der außerhalb dieser Palette am Ende des ersten Bereichs angeordnet ist.

16. Magazin nach einem der Ansprüche 4 bis 15, dadurch gekennzeichnet, daß jede Palette (3) weiter ein zweites längliches Fenster (36) in ihrer Stützplatte (30) aufweist, das sich in der Nähe ihres vorderen Endes erstreckt, wenn die betroffene Palette als auf dem ersten oder dem zweiten Bereich (1, 2) angeordnet betrachtet wird, um das Ergreifen dieser Palette mit der Hand zu erleichtern.

17. Magazin nach einem der Ansprüche 5 bis 16, dadurch gekennzeichnet, daß die Platten (10, 12) mit einer Neigung (a) zur Waagrechten von um etwa zehn Grad montiert sind, wobei ihr vorderer Längsrand höher als ihrem hinteren Längsrand ist.

18. Magazin nach einem der Ansprüche 5 bis 17, dadurch gekennzeichnet, daß es außerdem einen Vorschubförderer (14) aufweist, der im Vereinzelerteil des ersten Bereichs angeordnet ist und bis in die Fläche der ersten Platte (10) ragt.

19. Magazin nach Anspruch 18, dadurch gekennzeichnet, daß der Vorschubförderer (14) den Gegenständen eine Vorschubgeschwindigkeit verleiht, die deutlich höher liegt als die, die ihnen die Paletten (3) im ersten Bereich (1) aufgrund der Antriebsmittel (13) verleihen.

20. Magazin nach Anspruch 19, dadurch gekennzeichnet, daß es außerdem zwei zusätzliche Detektoren (16, 17) für die Vorschub-Geschwindigkeitsregelung der Gegenstände aufweist, die im wesentlichen im Endteil des ersten Bereichs (1) mit einer Neigung zur Senkrechten angebracht sind, wobei einer von ihnen die oberen Ränder der Gegenstände erfaßt und eine Motor-Getriebe-Einheit mit Kupplung-Bremse (44) steuert, die an die Antriebsmittel (13) für die Paletten gekoppelt ist, während der andere Detektor die unteren Ränder der Gegenstände erfaßt und einen Motor (47) steuert, der an den Vorschub-Förderer (14) gekoppelt ist.
